# EUROPÄISCHE PATENTSCHRIFT

(11) **EP 0 543 092 B1**
(45) Veröffentlichungstag und Bekanntmachung des Hinweises auf die Patenterteilung: **12.06.1996**
(21) Anmeldenummer: 92114442.4
(22) Anmeldetag: 25.08.1992
(51) Int. Cl.: B22D 11/04

(54) **Verfahren zur Aufarbeitung von Kupferkokillen für das Stranggiessen von Stahl**
Method for repairing a mold for continuous casting of steel
Procédé de reparation d'une coquille pour la coulée continue de l'acier

(30) Priorität: 27.08.1991 DE 4128365
(43) Veröffentlichungstag der Anmeldung: 26.05.1993
(73) Patentinhaber: Evertz, Egon, D-42659 Solingen (DE)
(72) Erfinder: Evertz,Egon, W-5650 Solingen (DE); Deybold,Rolf Prof.Dr.-Ing., W-5650 Solingen (DE)
(74) Vertreter: Plöger, Ulrich, Dipl.-Ing.

(56) Entgegenhaltungen:
- DE-A- 3 012 490
- DE-A- 3 231 444
- DE-A- 3 313 503
- DE-A- 3 523 044
- DE-A- 3 621 073
- DE-A- 3 908 977

## Beschreibung

Die Erfindung bezieht sich auf ein Verfahren zur Aufarbeitung von durch Verschleiß unbrauchbar gewordenen, einteiligen Kupferkokillen für das Stranggießen von Stahl, wobei die Innenseiten mechanisch bis zur Tiefe des Verschleißes abgetragen werden.

Einteilige Kupferkokillen dieser Gattung haben in der Regel einen rechteckigen Innenquerschnitt, der sich in Durchflußrichtung verkleinert, entsprechend dem kleiner werdenden Volumen des in Erstarrung befindlichen Stahls. Weiterhin sind sie in ihrer Längsrichtung gekrümmt. Sie gelten insoweit als geometrisch kompliziert, was einen entsprechenden Herstellungsaufwand bedingt. Daher ist es meistens wirtschaftlich, verschlissene Kokillen wieder instandzusetzen, soweit der Verschleißzustand es zuläßt. Selbstverständlich muß ein Instandsetzungsverfahren den geometrischen Verhältnissen, gleichfalls Rechnung tragen. Üblich ist daher, die Kokillen innenseitig durch Abtragung mechanisch zu bearbeiten, wobei die Abtragung bis zur Tiefe des Verschleisses reichen muß. Im Ergebnis ist die Kokille dann aber dünner als vorher, so daß schließlich ein Unterschreiten der aus thermischen Gründen und Festigkeitsgründen erforderlichen Wandstärke den Instandsetzungsmöglichkeiten Grenzen setzt. Auch ein Abtragungsverfahren, bei welchem die Kokillen-Konizität umgekehrt wird, ist letztlich diesen Einschränkungen unterworfen.

Aus der DE-A-3 231 444 ist ein Verfahren zum Ausbessern einer Stranggießkokille bekannt geworden, bei dem Verschleißschichten zum teil entfernt werden und nach Aktivierung der freigelegten Oberfläche mittels Säure, diese mit einer neuen Schicht aus Nickel oder Nickellegierung überzogen wird.

Von diesem Stand der Technik ausgehend liegt der Erfindung die Aufgabenstellung zu Grunde, das bekannte Verfahren dahingehend weiterzuentwickeln, daß die Kokille in ihren Ausgangszustand wiederhergestellt werden kann. Sie soll also nicht nur das ursprüngliche Innenmaß aufweisen, sondern auch außen unverändert sein, so daß die Festigkeit und die Kühlwirkung unverändert sind. Gegebenenfalls sollen auch in der Außenwandung Nuten verlaufen, die zum dichtenden Anschluß an ein Kühlmittelsystem erforderlich sind.

Erfindungsgemäß wird diese Aufgabenstellung dadurch gelöst, daß entsprechend dem Kennzeichnungsteil des Patentanspruchs 1 eine Kombination verschiedener Merkmale gewählt wird, deren Anwendung zu einer mit den Ursprungsmaßen übereinstimmenden, instandgesetzten Kokille führt.

Im einzelnen führt die Aufbringung von Kupfer auf die Außenseiten der Kokille im Anschluß an die vorausgegangene, innere Abtragung des Verschleisses zwar schon dazu, daß eine Zunahme der Wandstärke eintritt. Dies ist jedoch zunächst noch nicht befriedigend, denn sowohl das Innenmaß als auch das Außenmaß werden größer, so daß das Stranggußmaß nicht mehr eingehalten werden kann und die Kühleinrichtungen nicht mehr zur Kokille passen, weil sie für eine dichtende Anlage an ein kleineres Kokillenaußenmaß gestaltet sind. Hinzu kommt, daß das normalerweise galvanisch aufgebrachte Kupfer noch eine sehr lockere Gefügestruktur besitzt, vergleichbar etwa mit einem Gußgefügezustand. Die weiterhin vorgeschlagene ziehtechnische Verarbeitung mit einem innenseitigen Dorn und einer außen angreifenden Düse führt nun, gegebenenfalls in mehreren Durchgängen, zunächst zu einer relativ feinkörnigen Struktur, darüber hinaus aber vor allem zu einer Einhaltung der Maße, wie sie bei einer neuen Kokille vorgesehen sind. Damit wären die Festigkeitseigenschaften und vor allem thermische Eigenschaften verwirklicht, wie sie sich sonst nur bei einer neuen Kokille erreichen lassen. Für das Stranggießverfahren ist die Einhaltung der Maßbedingungen und Festigkeitseigenschaften von besonders großer Bedeutung, weil nur auf diese Weise die Stranggießverfahren mit reproduzierbaren Parametern verwirklicht werden kann.

Das Ausmaß der erfindungsgemäß vorgesehenen Umformung wird daran deutlich, daß die Kokille nach der erfinderischen Behandlung länger ist als vorher. Sie wird daher abschließend auf ihr vorgegebenes Längenmaß gekürzt. Vom Ausmaß des Längenabschnittes kann auf die eingetretene Umformung geschlossen werden. In der Regel wird, um dies sicherzustellen, das auf die Außenseiten der Kokille aufgebrachte Kupfer von etwa dem doppelten Volumen gewählt, wie es entsprechend dem inneren Verschleiß auf der Innenseite abgetragen wurde. Genaue Vorgaben hierfür hängen von der Größe der Kokillen ab. Man kann sie sehr leicht in empirischer ermitteln.

Die vorstehend beschriebene Längung der Kokille durch die erfindungsgemäße Behandlung hat jedoch nicht nur als Kontrollmaß für die aufgetretene Umformung Bedeutung, sondern darüber hinaus auch einen konstruktiven Sinn bei Kokillen mit am Außenrand vorgesehenen Nutbahnen für den Anschluß von Abkühlungseinrichtungen. Diese Nutbahnen würden sich durch die im einzelnen vorgeschlagenen, erfindungsgemäßen Maßnahmen nicht beibehalten lassen. Hingegen ist es möglich, die umzuformende Masse so zu wählen, daß die Kokillenlängung in einem Ausmaß stattfindet, welches über die ursprüngliche Randzone mit darin eingelassenen Nutbahnen hinausgeht. Bei einer derartig behandelten Kokille wird der über das genannte Maß hinausreichende Teil nach der Umformung abgeschnitten, woraufhin abschließend wieder in einem weiteren Verfahrensschnitt die Nutbahnen in den Randzonen wieder eingebracht werden können.

Auf diese Weise bewährt sich die Erfindung sehr gut, wenn es darauf ankommt, einerseits ein mechanisch und thermisch hoch belastbares Umformgefüge zu schaffen, und andererseits die Nutbahnen bei der Art der Umformung im Ergebnis wiederherstellen zu können.

Zur weiteren Veranschaulichung der Erfindung wird auf die Zeichnungen Bezug genommen. Darin zeigen:
- Figur 1: einen Längsschnitt durch eine erfindungsgemäß instandzusetzende Stranggießkokille,
- Figur 2: einen Länngsschnitt entsprechend Figur 1 in teilweise instandgesetztem Zustand,
- Figur 3: einen Längsschnitt gemäß Figur 1 in weitergehend instandgesetztem Zustand, vor Kürzung der Längenzunahme, und
- Figur 4: einen Längsschnitt bei einer Kokille mit einer Nutbahn.

Die in Figur 1 wiedergegebene Kokille 6 ist in ihrer Längsrichtung gekrümmt, wie insbesondere die Längsachse 7 zeigt. Entsprechend sind ihre Innenmaße 2 einerseits gekrümmt und andererseits in Austrittsrichtung noch konisch ausgeführt. Durch die Abarbeitung des Innenmaßes 2 wird ein neues Innenmaß 3 erreicht, welches zunächst noch über dem vorgesehenen Wert liegt. In diesem Zustand erfährt die Kokille 6 eine Außenbehandlung, die in der Auftragung von Kupfer besteht. Das ursprüngliche Außenmaß 1 wird durch die Behandlung größer, so daß sich das neue Außenmaß 4 ergibt. Die mit diesen Werten des Innen- und Außenmasses behandelte Kokille erfährt eine Behandlung mit einem Innendorn und einer Ziehdüse, wie es der Vorschlag der Erfindung lehrt. Derartige Verfahren sind als solche bekannt und bilden nicht den Gegenstand der Erfindung. Beispielsweise befaßt sich die DE-OS 39 08 977.0 mit einer derartigen Umformung. Interessant im Sinne der vorliegenden Erfindung ist die Längenzunahme 5, wie sie im unteren Teil der Figur 3 veranschaulicht ist. Dieses Längenmaß muß, um die Ausgangsform der Kokille wiederzuerlangen, abgetrennt werden. Nach dem mechanischen Abtragen der Längenzunahme hat die Kokille nicht nur in ihrer Länge, sondern auch in ihrem Innenmaß 2 und in ihrem Außenmaß 1 die ursprünglichen Werte angenommen.

Figur 4 zeigt eine Kokille entsprechend Figur 1 mit einer oberen Umfangsnut 10, die dem dichtenden Anschluß an ein Kühlmittelsystem dient. Diese Nut 10 setzt einen Längenabschnitt 9 voraus, dessen Erstreckung in der Längsrichtung der Kokille bei der erfindungsgemäßen Behandlung als Längendehnung erhalten werden muß, um nach mechanischer Einarbeitung einer neuen Nut 10 wieder die Ausgangsform zur Verfügung zu haben.

## Patentansprüche

1. Verfahren zur Aufarbeitung von durch Verschleiß unbrauchbar gewordenen, einteiligen Kupferkokillen für das Stranggießen von Stahl, wobei die Innenseiten mechanisch bis zur Tiefe des Verschleisses abgetragen werden,
dadurch gekennzeichnet,
daß auf den Außenseiten der Kokille Kupfer aufgebracht wird,
und daß ein das Innenmaß der Kokille vorgegebener Dorn in die Kokille eingesetzt wird,
und daß die Kokille mit dem Dorn durch eine ihr kleineres Außenmaß vorgebende Düse derart gezogen wird, daß ihre Innenseite am Dorn anliegt und ihre Länge zunimmt,
und daß abschließend die Kokille auf ein ihr vorgegebenes Längenmaß gekürzt wird.

2. Verfahren nach Anspruch 1,
dadurch gekennzeichnet,
daß das auf die Außenseiten der Kokille aufgebrachte Kupfer galvanisch mit dem etwa doppelten Volumen, wie es entsprechend dem inneren Verschleiß abgetragen wurde, abgeschieden wird.

3. Verfahren nach Anspruch 1 bei mit Außennuten zum dichtenden Anschluß an Kühlmitteleinrichtungen ausgeführten Kokillen,
dadurch gekennzeichnet,
daß die Kupferabscheidung auf der Außenseite der Kokille mit der Maßgabe erfolgt, daß die beim nachfolgenden Ziehen eintretende Verlängerung den mit Nuten ausgebildeten Randbereich überschreitet,
und daß darauf neue Nuten in den Rand eingearbeitet werden.

4. Verfahren nach den Ansprüchen 1 bis 3,
dadurch gekennzeichnet,
daß die abschließende Kürzung der Kokille mechanisch vorgenommen wird.

## Claims

1. Method for reprocessing one-piece copper moulds for the continuous casting of steel that have become unusable due to wear, whereby material is removed mechanically from the inner sides up to the depth of wear,
characterized in that
copper is deposited on the outer sides of the mould,
and that a mandrel determining the inner dimensions of the mould is inserted into the mould,
and that the mould and mandrel are drawn through a nozzle destined to reduce the outer dimension of the mould in such a manner that the mould inner side contacts with the mandrel and the mould increases in length,
and that the mould is subsequently shortened to a predetermined length.

2. Method according to Claim 1,
characterized in that
the copper deposited galvanically on the outer sides of the mould is precipitated to approximately double the volume that was removed commensurate with the internal wear.

3. Method according to Claim 1 for moulds designed with outer grooves to provide a sealing connection with coolant devices,
characterized in that
the copper is deposited on the outer sides of the mould to ensure that the lengthening occurring during the subsequent drawing operation extends beyond the grooved end zone,
and that, subsequent to this, new grooves are recessed into the end zone.

4. Method according to Claims 1 to 3,
characterized in that
the subsequent shortening of the mould is performed mechanically.

## Revendications

1. Procédé de traitement de busettes de coulée monopièces en cuivre pour coulée continue d'acier devenues inutilisables par usure, la face intérieure en étant retirée mécaniquement jusqu'à la profondeur de l'usure,
caractérisé en ce que
du cuivre est déposé sur la face extérieure du corps de la busettes de coulée,
un mandrin correspondant à la cote intérieure de la busette de coulée est introduit à l'intérieur de celle-ci,
la busette de coulée avec le mandrin est tirée à travers une buse correspondant à sa cote extérieure de sorte telle que sa face intérieure soit posée sur le mandrin et que sa longueur augmente,
et enfin en ce que la busette de coulée est raccourcie à une longueur prédéterminée.

2. Procédé selon la revendication 1, caractérisé en ce que
le cuivre déposé sur la face extérieure de la busette de coulée est précipité galvaniquement avec environ le double du volume que celui qui a été retiré conformément à l'usure intérieure.

3. Procédé selon la revendication 1 pour busettes de coulée réalisées avec des rainures extérieures destinées au raccordement étanche d'équipements d'agents de refroidissement caractérisé en ce que
la précipitation de cuivre sur la face extérieure de la busette de coulée soit réalisée à la condition que l'élongation voyant le jour lors de l'étirage ultérieur dépasse le secteur du bord formé avec des rainures,
et que de nouvelles rainures y soient usinées.

4. Procédé selon les revendications 1 à 3, caractérisé en ce que
le raccourcissement ultérieur est réalisé mécaniquement.
